# EUROPÄISCHE PATENTSCHRIFT

(11) **EP 2 652 201 B1**
(45) Veröffentlichungstag und Bekanntmachung des Hinweises auf die Patenterteilung: **29.06.2016**
(21) Anmeldenummer: 10794966.1
(22) Anmeldetag: 15.12.2010
(51) Int. Cl.: E01D 19/14, E04C 5/12, E01D 19/16

(54) **VORRICHTUNG ZUM VERANKERN EINER MEHRZAHL VON SEILSTRÄNGEN EINES SEILBÜNDELS**
DEVICE FOR ANCHORING A PLURALITY OF CABLE STRANDS OF A CABLE BUNDLE
DISPOSITIF POUR ANCRER UNE PLURALITÉ DE BRINS DE CÂBLE D'UN FAISCEAU DE CÂBLE

(43) Veröffentlichungstag der Anmeldung: 23.10.2013
(73) Patentinhaber: BBR VT International Ltd., 8603 Schwerzenbach (CH)
(72) Erfinder: POSER, Marcel, CH-9242 Oberuzwil (CH); CABALLERO, Antonio, CH-8606 Greifensee (CH)
(74) Vertreter: Hepp Wenger Ryffel AG
(86) Internationale Anmeldenummer: PCT/EP2010/069714
(87) Internationale Veröffentlichungsnummer: WO 2012/079625

(56) Entgegenhaltungen:
- EP-A1- 1 227 200
- EP-B1- 1 181 422
- DE-A1- 3 734 954
- DE-A1- 19 858 001
- DE-U1- 29 813 941

## Beschreibung

Die Erfindung betrifft eine Vorrichtung zum Verankern einer Mehrzahl von Seilsträngen eines Seilbündels gemäss dem Oberbegriff von Anspruch 1. Derartige Vorrichtungen werden beispielsweise zur Verankerung der Tragseile an Hänge- oder Schrägseilbrücken verwendet. Grundsätzlich sind aber auch andere Anwendungsmöglichkeiten denkbar, insbesondere für die Vorspannung von Bauteilen mittels Draht- oder Litzenbündeln. Unter der Bezeichnung "Seilstrang" wird nachfolgend jedes beliebige Einzelzugelement verstanden.

Es ist seit langem bekannt und gebräuchlich, die einzelnen Seilstränge eines Seilbündels an den Enden aufzufächern und einzeln in einem Ankerkörper zu verankern. Ein Problem derartiger Endanker besteht darin, dass einerseits die einzelnen Seilstränge möglichst nahe am Ankerkörper zum Seilbündel zusammengefasst werden müssen und dass anderseits das Seilbündel selbst relativ zum starr montierten Ankerkörper Bewegungen ausführen kann. Dadurch wirken in den einzelnen Seilsträngen nicht nur Zugkräfte, sondern auch Ablenkkräfte quer zur Seillängsrichtung, welche an der Verankerung aufgenommen werden müssen.

Bereits die CH 541 693 beschreibt eine Drahtkabel-Verankerung für hohe dynamische Beanspruchung, bei welcher zwecks Aufnahme der Ablenkkräfte der hinter dem Ankerkörper zu einem Bündel zusammenlaufenden Drähte im Ablenkbereich Stützmittel eingefügt sind, gegen welche die Drähte anliegen. Dabei kann es sich auch um einen Stützkörper handeln, welcher direkt hinter dem Ankerkörper angeordnet ist.

In der GB 2 157 339 ist eine Kabelverankerung beschrieben, bei welcher im Abstand zu einer Ankerplatte innerhalb eines rohrförmigen Ankerkörpers eine Deflektorscheibe gehalten ist, die aus Kunststoffmaterial bestehen kann und welche die aufgefächerten Seilstränge abstützt.

Gemäss einer Weiterentwicklung dieser Lösung wird in der EP 1 181 422 vorgeschlagen, die Ausgangsöffnungen in einem im Abstand zu einer Verankerungseinheit angeordneten Führungselement trompetenartig zu erweitern. Diese Führungskanäle weisen ausserdem in Richtung auf die Verankerungseinheit eine Querverteilung auf, die auf die Querverteilung der Öffnungen der Verankerungseinheit ausgerichtet ist. Die einzelnen Seilstränge verlaufen somit zwischen der Verankerungseinheit und den Führungskanälen im Führungselement parallel und konvergieren erst an den Austrittsöffnungen.

Eine sich nach aussen hin trompetenförmig erweiternde Stützfläche zur Verankerung eines Drahtbündels in einem Ankerkopf ist auch durch die CH 608 059 bekannt geworden. Diese Erweiterung umgibt allerdings nicht einen einzelnen Seilstrang, sondern das gesamte austretende Drahtbündel.

Eine trompetenartige Erweiterung an einzelnen Führungsrohren für jede Litze ist durch das Litzenspannverfahren VT-M/CMM für interne Vorspannung ohne Verbund bekannt geworden (Zulassungsbescheid Zl. 860.300/34-VI/VII/93 der Republik Österreich).

Schliesslich ist unter der Bezeichnung "BBR HiAm CONA™" ein Verankerungssystem für Kabelstränge bekannt geworden, bei dem jeder einzelne Seilstrang zwischen dem Ankerkörper und einer im Abstand dazu angeordneten Führungsscheibe in einem Führungsrohr gehalten ist (Firmenbroschüre BBR VT International AG, CH-8603 Schwerzenbach, Ausgabe 03/2009).

Die DE 37 34 954 betrifft ein korrosionsgeschütztes Zugglied, vornehmlich ein Spannglied für Spannbeton ohne Verbund, bestehend aus einem Bündel von Einzelelementen, die innerhalb einer rohrförmigen Umhüllung angeordnet sind. Im Verankerungsbereich besteht die rohrförmige Umhüllung aus einem Ankerrohr. Zur weichen Führung der Einzelelemente im Bereich der Spreizung können die äusseren Einzelelemente mit Überschubröhrchen aus Kunststoff versehen werden.

Eine Aufgabe der vorliegenden Erfindung besteht darin, die an den Seilsträngen auftretenden Querkräfte und Biegung am Austritt der Verankerung auf optimale Weise aufzunehmen, ohne dass dabei die statischen und dynamischen Eigenschaften der Verankerung beeinträchtigt werden. Der Seilstrang soll dabei über die maximal mögliche Länge innerhalb der Vorrichtung abgestützt werden und zwar ohne forcierte Krümmung, wie dies bei starren sich erweiternden Öffnungen der Fall ist. Ausserdem sollen die einzelnen Seilstränge bei Querbelastung nur gerade so weit wie nötig abgelenkt werden. Eine weitere Aufgabe der Erfindung besteht darin, die Austrittsebene der Seilstränge aus der Ankervorrichtung möglichst frei von Hinterschneidungen und Zwischenräumen zu gestalten, in denen sich Kondensat und Schmutzpartikel ablagern können. Diese Aufgabe wird erfindungsgemäss mit einer Vorrichtung gelöst, welche die Merkmale im Anspruch 1 aufweist.

Dabei weisen die Führungsrohre wenigstens im Bereich der Austrittsöffnung einen Wandabschnitt auf, welcher derart elastisch ausgestaltet ist, dass die darin geführten Seilstränge auslenkbar, insbesondere gegen eine Längsmittelachse des Sockelrohrs konvergierbar sind. Dadurch werden die Seilstränge vor dem Verlassen des Sockelrohrs individuell und unabhängig federnd gegenüber Querkräften abgestützt. Die Führungsrohre bestehen dabei vorzugsweise aus einem Kunststoffmaterial, beispielsweise aus einem Polymer, insbesondere aus einem Elastomeric-Polymer und/oder einen Thermoplastic-Polymer. Je nach dem zu führenden Seilstrang weisen die Führungsrohre eine Elastizität auf, welche unter Belastung durch die Seilstränge eine Verformung von zumindest 20% der Wandstärke erlaubt. Die Führungsrohre können unter normalen klimatischen Bedingungen beispielsweise eine Härte von 20 bis 70 Shore-A aufweisen. In Abhängigkeit von diesen Elastizitätseigenschaften haben die Führungsrohre im Bereich der Austrittsöffnung vorteilhaft eine Wandstärke von 2mm bis 10mm. Die Elastizität des Materials kann sich dabei beispielsweise der idealen Feder annähern, wobei ein lineares Weg-/Kraftverhältnis besteht. Das Material kann aber auch ein viskoelastisches Verhalten aufweisen. Ein erheblicher Vorteil der einzelnen Führungsrohre besteht in deren Redundanz, wobei selbst bei einer Beschädigung eines einzelnen Rohres alle übrigen Rohre ihre Funktion erfüllen.

Das Führungsrohre ist so ausgestaltet, dass es jeden Seilstrang für alle zulässigen Auslenkungen zuverlässig abstützt, wobei die Auslenkkrümmung auf ein Minimum reduziert wird. Ausserdem stützt das flexible Führungsrohr jeden Seilstrang auch bei nicht konstanten Auslenkungen in jeder Position. Infolge des flexibel am Seilstrang anliegenden Führungsrohres ist jeder Seilstrang in Richtung gegen den Ankerkörper abgedichtet, so dass weder Schmutz noch Kondensat eindringen kann.

Der elastische Wandabschnitt kann eine Länge von wenigstens 80mm, vorzugsweise von wenigstens 140mm aufweisen. Vorteilhaft beträgt die Länge wenigstens das Zwanzigfache des Durchmessers eines einzelnen Litzendrahts.

Es ist durchaus denkbar, dass der elastische Wandabschnitt an den Führungsrohren aus unterschiedlichen Werkstoffen mit unterschiedlichen Elastizitätseigenschaften besteht. So wäre es beispielsweise möglich, der zunehmenden Auslenkung eines Seilstrangs einen zunehmenden Federwiderstand entgegenzusetzen.

Die Führungsrohre können eine hohlzylindrische Innenwand aufweisen, welche möglichst exakt dem Aussendurchmesser eines Seilstrangs angepasst ist. Demgegenüber können die Führungsrohre wenigstens teilweise eine strukturierte Aussenwand aufweisen. Als vorteilhaft hat sich dabei eine in Längsrichtung gewellte Aussenwand erwiesen. Dadurch ist eine gute Verankerung der Führungsrohre im Füllmaterial gewährleistet, das die Rohre im Einbauzustand umgibt. Die wellenförmige Aussenstruktur erleichtert ausserdem die Biegung der Führungsrohre beim Einbau.

Weitere Vorteile können erreicht werden, wenn jedes Führungsrohr aus mehreren zusammengesteckten oder anderweitig zusammengesetzten Einzelabschnitten besteht. Auf diese Weise können auch in Bezug auf die Gesamtlänge der Führungsrohre unterschiedliche Eigenschaften erzielt werden.

Ausserdem ist es erforderlich, dass im Sockelrohr im Abstand zum Ankerkörper wenigstens eine mit Öffnungen versehene Führungsscheibe gehalten ist und dass sich die Führungsrohre durch diese Öffnungen erstrecken. Die Führungsscheibe gibt den Verlauf der Führungsrohre vor dem Eingiessen eines Füllmaterials vor.

Im Sockelrohr zwischen dem Ankerkörper und der Führungsscheibe kann wenigstens eine weitere mit Öffnungen versehene Zusatzscheibe gehalten sein. Diese dient der weiteren Abstützung der Führungsrohre und/oder der Begrenzung von eingegossenem Füllmaterial.

Der Ankerkörper kann auf an sich bekannte Weise ein Aussengewinde aufweisen, auf dem eine Mutter zur Anlage an ein Bauwerk aufgeschraubt ist. Alternativ kann der Ankerkörper zur Anlage an ein Bauwerk auch einstückig mit einer Anlagefläche z.B. an einem umlaufenden Kragen ausgebildet sein. Die Ausbildung des Ankerkörpers hängt jeweils vom individuellen Einsatzzweck ab. Auch die Ausbildung mit einem Ring oder einer Öse zur Fixierung an einem Bauwerk mit einem Querbolzen ist möglich.

Weitere Vorteile können erzielt werden, wenn die Führungsrohre zwischen dem Ankerkörper und der Führungsscheibe konvergieren und um die Längsmittelachse helixartig verwunden sind. So können die Seilstränge optimal zu einem kompakten Seilbündel zusammengefügt werden. Die Öffnungen in der Führungsscheibe und gegebenenfalls in der Zusatzscheibe können bereits auf den helixartigen Verlauf der Rohre ausgerichtet sein. Auf diese Weise kann die maximale Krümmung an der Austrittsöffnung des Sockelrohrs reduziert werden, so dass die einzelnen Seilstränge zwischen dem Ankerkörper und der endgültigen Bündelung kontinuierlich und zunehmend konvergieren.

Erfindungsgemäss sind die Zentren wenigstens der bezogen auf die Längsmittelachse äussersten Öffnungen im Ankerkörper auf einem regelmässigen Sechseck angeordnet. Auch die weiter innen liegenden Öffnungen können auf einem regelmässigen Sechseck mit kleineren Seitenlängen angeordnet sein, so dass sich insgesamt ein hexagonales Muster ergibt, dessen Zentrum mit der Längsmittelachse zusammenfällt. Mit einem derartigen Muster wird ein optimaler und gleichmässiger Zwischenraum zwischen den Seilsträngen erzielt, um die Enden der Seilstränge zu verkeilen. Demgegenüber ist die Distanz zwischen den Zentren der Öffnungen auf der Führungsscheibe kleiner ausgebildet als die Distanz zwischen den Zentren der Öffnungen auf dem Ankerkörper, wobei weningstens die Zentren aller äusseren Öffnungen sich einer gemeinsamen Kreislinie annähern. Auch weiter innen liegende Öffnungen können auf einer annähernden Kreislinie angeordnet sein, so dass sich insgesamt ein Muster von konzentrischen Kreisen oder annähernden Kreisen ergibt. Mit dieser Anordnung kann die Gesamtlänge der Ankervorrichtung relativ kurz gehalten werden, wobei trotzdem optimale Schwingungen und Auslenkungen der einzelnen Seilstränge möglich bleiben.

Bei einer erfindungsgemässen Vorrichtung sind vorteilhaft die Zwischenräume zwischen den Führungsrohren im Sockelrohr wenigstens teilweise mit einem vorzugsweise formsteifen Füllmaterial ausgefüllt. Beim Füllmaterial kann es sich beispielsweise um einen keramischen Werkstoff oder auch um ein Kunststoffmaterial wie z.B. um Epoximörtel handeln.

Vorzugsweise sind die Zwischenräume zwischen den Führungsrohren derart ausgefüllt, dass das Füllmaterial, das Ende des Sockelrohrs und die Enden der Führungsrohre bündig auf einer gemeinsamen Abschlussebene liegen. Damit kann eine Ansammlung von Schmutz oder Kondensat auf optimale Weise verhindert werden.

Bei einer Gesamtanordnung mit einer erfindungsgemässen Vorrichtung und darin verankerten Seilsträngen ist es zweckmässig, wenn im Abstand zur Austrittsöffnung ein Ablenkmittel angeordnet ist, an dem die Seilstränge zu einem kompakten Seilbündel zusammengefasst sind. Dieses Ablenkmittel kann bedingt durch die vorstehend beschriebene Führung der einzelnen Seilstränge recht nahe an der Austrittsöffnung angeordnet sein.

Weiter Vorteile und Einzelmerkmale der Erfindung ergeben sich aus der nachstehenden Beschreibung von Ausführungsbeispielen und aus den Zeichnungen. Es zeigen:
- Figur 1:: einen Längsschnitt durch eine erfindungsgemässe Vorrichtung im eingebauten Zustand mit zwei Varianten eines Ankerkörpers,
- Figur 2:: das Muster der Öffnungen im Ankerkörper in der Ebene A-A,
- Figur 3:: das Muster der Öffnungen in der Führungsscheibe in der Ebene B-B,
- Figur 4:: das Muster des Seilbündels in der Ebene C-C, und
- Figur 5:: eine Detaildarstellung eines elastischen Führungsrohres.

Wie in Figur 1 dargestellt, sind die einzelnen Seilstränge eines Seilbündels 2 aufgefächert und zu einem Ankerkörper 3 geführt. Aus Gründen der besseren Übersichtlichkeit sind nur die Seilstränge 1, 1' und 1" dargestellt. Der Ankerkörper 3 ist mit Öffnungen 4 durchsetzt, in welche die Enden der Seilstränge eingeführt und dort mit Hilfe von keilartigen Verankerungsmitteln 5 verankert sind. Die untere Bildhälfte zeigt dabei einen Ankerkörper mit einem Aussengewinde 17, auf welchem eine Mutter 18 aufgeschraubt ist. Diese ist zur Anlage an einem Bauwerk 19 bestimmt. Mit Hilfe der Mutter kann ersichtlicherweise die Relativlage des Ankerkörpers 3 zum Bauwerk innerhalb einer bestimmten Länge justiert werden. In der oberen Bildhälfte ist ein alternativer Ankerkörper 3 dargestellt, der einstückig mit einem umlaufenden Kragen 20 versehen ist, welcher seinerseits am Bauwerk 19 anliegt.

Am Ankerkörper 3 ist ein Sockelrohr 6 fixiert, dessen Gesamtlänge von der Anzahl und Konfiguration der Seilstränge abhängig ist. Das Sockelrohr kann mit dem Ankerkörper verschraubt oder verschweisst sein. Auch eine indirekte Befestigung über ein Zwischenglied wäre denkbar. Das Sockelrohr 6 verfügt über eine Austrittsöffnung 7, welche vorzugsweise auf einer Ebene im rechten Winkel zur Längsmittelachse 12 des Sockelrohrs liegt.

In einem bestimmten Abstand zum Ankerkörper 3 ist im Sockelrohr 6 eine Führungsscheibe 8 mit Öffnungen 9 angeordnet. Die einzelnen Seilstränge sind innerhalb des Sockelrohrs 6 in Führungsrohren 10 geführt, welche sich vom Ankerkörper 3 durch die Führungsscheibe 8 bis zur Austrittsöffnung 7 erstrecken. Vorzugsweise ist dabei jedes Führungsrohr in mehrere Einzelabschnitte 15 unterteilt, welche zusammensteckbar sind.

Zusätzlich zur Führungsscheibe 8 ist im Abstand zu dieser eine Zusatzscheibe 16 angeordnet, welche ebenfalls mit Öffnungen 27 versehen ist. Das Grundmuster dieser Öffnungen kann beispielsweise gleich sein wie dasjenige der Öffnungen 4 im Ankerkörper 3, so dass die Seilstränge bzw. die Führungsrohre bis zur Zusatzscheibe 16 parallel verlaufen. Alternativ können die Seilstränge aber auch bereits bis zur Zusatzscheibe 16 geringfügig konvergieren.

An den äussersten Seilsträngen ergibt sich wenigstens von der Zusatzscheibe 16 bis zur Austrittsöffnung 7 ein maximaler Auslenkwinkel α. Der auf der Längsmittelachse 12 verlaufende Seilstrang 1' wird in der neutralen Lage ersichtlicherweise nicht ausgelenkt.

Wenigstens im Bereich der Austrittsöffnung 7 und vorzugsweise auch im Bereich der Führungsscheibe 8 verfügen die Führungsrohre 10 über einen elastischen Wandabschnitt 11. Die Zwischenräume zwischen den Führungsrohren 10 im Sockelrohr 6 sind mit einem Füllmaterial 22 ausgegossen, wobei im vorliegenden Ausführungsbeispiel ein Drainagekanal 25 frei bleibt, welcher sowohl das Füllmaterial als auch das Sockelrohr durchdringt. Die dem Ankerkörper 3 zugewandten Einzelabschnitte 15 der Führungsrohre müssen in ihrer Wandstärke nicht elastisch ausgebildet sein. Diese Abschnitte können beispielsweise in die erweiterten Öffnungen 4 im Ankerkörper 3 eingesteckt werden. Im Bereich der Austrittsöffnung 7 bilden das Sockelrohr 6, das Füllmaterial 22 und die Enden der elastischen Wandabschnitte 11 eine gemeinsame Abschlussebene 26. Die einzelnen Seilstränge oder Litzen können vom Drainagekanal 25 aus gesehen gegen den Ankerkörper 3 z.B. mittels O-Ringen innerhalb der Führungsrohre abgedichtet sein.

Die Anordnung der Öffnungen 4 im Ankerkörper 3 und diejenige der Öffnungen 9 in der Führungsscheibe 8 sind in den Figuren 2 und 3 dargestellt. Ersichtlicherweise korrespondiert diese Anordnung auch mit der Lage der darin geführten Seilstränge. Wie aus Figur 2 ersichtlich ist, liegen die bezogen auf die Längsmittelachse 12 äussersten Öffnungen bzw. deren Zentren auf einem regelmässigen Sechseck 21. Auch die in der Abbildung weiter innen liegenden Öffnungen sind hexagonal angeordnet, so dass sich zwischen den einzelnen Zentren der Öffnungen eine Distanz d1 ergibt.

Demgegenüber ist gemäss Figur 3 die Distanz d2 zwischen den Zentren der Öffnungen 9 in der Führungsscheibe 8 bereits reduziert. Wenigstens alle äusseren Öffnungen bzw. deren Zentren sind bereits einer gemeinsamen Kreislinie angenähert. Ersichtlicherweise konvergieren die einzelnen Seilstränge bzw. deren Führungsrohre bereits zwischen dem Ankerkörper 3 und der Austrittsöffnung 7, und zwar von einem hexagonalen Grundmuster zu einem angenähert kreisförmigen Grundmuster.

Die aus der Austrittsöffnung 7 austretenden Seilstränge sind in einem bestimmten Abstand durch ein Ablenkmittel 23 zum eigentlichen Seilbündel 2 zusammengefasst, das in einem Hüllrohr 24 geführt ist. Dabei ergibt sich die in Figur 4 dargestellte Anordnung der Seilstränge, welche kompakt und auf einem kreisförmigen Muster aneinander anliegen.

Aus der Detaildarstellung gemäss Figur 5 ist ersichtlich, dass das Führungsrohr 10 eine hohlzylindrische Innenwand 13 und eine mindestens teilweise gewellte Aussenwand 14 aufweist. Der letzte Abschnitt des elastischen Wandabschnitts 11 ist auch auf der Aussenseite zylindrisch ausgebildet. Daraus ergibt sich über eine bestimmte Länge eine kontinuierliche Wandstärke w des elastischen Wandabschnitts 11. Da der elastische Wandabschnitt 11 im eingebauten Zustand in das relativ starre Füllmaterial 22 eingebettet ist, wird bei einer Auslenkung des entsprechenden Seilstrangs die Innenwand 13 gegen die Aussenwand 14 gepresst. Selbstverständlich wären je nach Anwendungsfall auch andere Querschnittskonfigurationen für den elastischen Wandabschnitt 11 denkbar.

Die Länge L des elastischen Wandabschnitts 11 entspricht beim Ausführungsbeispiel der Gesamtlänge eines einzelnen Rohrabschnitts. Zur Verbindung mit einem vorgelagerten Abschnitt ist ein Steckschaft 28 mit einem reduzierten Durchmesser vorgesehen. Auf diese Weise können innerhalb eines Sockelrohrs 6 beispielsweise drei verschiedene Einzelabschnitte zusammengesteckt sein. Bezogen auf Figur 1 kann es sich dabei jeweils um einen ersten Abschnitt 15 handeln, der direkt in den Ankerkörper 3 eingesteckt ist und der keinerlei Unterstützungsfunktion für einen einzelnen Seilstrang hat. Ein mittlerer Rohrabschnitt 15 erstreckt sich bis zum Drainagekanal 25 und weist bereits eine relativ steife Unterstützung des Seilstrangs auf. Der letzte elastische Rohrabschnitt mit flexibler Unterstützung des Seilstrangs erstreckt sich vom Drainagekanal 25 bis zur Abschlussebene 26.

Ersichtlicherweise haben die einzelnen Führungsrohre auch den Vorteil, dass unabhängig vom Gesamtdurchmesser des Sockelrohrs 6 bzw. unabhängig von der Anzahl der darin geführten Seilstränge immer die gleichen Führungsrohre eingesetzt werden können. Die Gesamtkosten unterschiedlicher Dimensionen von Verankerungsvorrichtungen reduzieren sich dabei erheblich.

## Patentansprüche

1. Vorrichtung zum Verankern einer Mehrzahl von Seilsträngen (1, 1', 1"). eines Seilbündels (2), mit einem Ankerkörper (3), der von Öffnungen (4) zur Aufnahme jedes einzelnen Seilstrangs durchquert ist, wobei die Seilstränge durch Verankerungsmittel (5) verankerbar sind, sowie mit einem mit dem Ankerkörper verbundenen Sockelrohr (6) mit einer Austrittsöffnung (7), wobei sich zwischen den Öffnungen (4) des Ankerkörpers (3) und der Austrittsöffnung Führungsrohre (10) erstrecken, in denen je ein Seilstrang führbar ist, und wobei die Führungsrohre (10) wenigstens im Bereich der Austrittsöffnung (7) einen Wandabschnitt (11) aufweisen, welcher derart elastisch ausgebildet ist, dass die darin geführten Seilstränge auslenkbar, insbesondere gegen eine Längsmittelachse (12) des Sockelrohrs (6) konvergierbar sind, dadurch gezeichnet, dass die Zentren wenigstens der bezogen auf die Längsmittelachse äussersten Öffnungen (4) im Ankerkörper (3) auf einem regelmässigen Sechseck angeordnet sind,
dass im Sockelrohr (6) im Abstand zum Ankerkörper (3) wenigstens eine mit Öffnungen (9) versehene Führungsscheibe (8) gehalten ist wobei sich die Führungsrohre (10) durch diese Öffnungen erstrecken,
und dass die Distanz (d2) zwischen den Zentren der Öffnungen (9) auf der Führungsscheibe (8) kleiner ist als die Distanz (dl) zwischen den Zentren der Öffnungen (4) auf dem Ankerkörper (3), wobei wenigstens die Zentren aller äusseren Öffnungen sich einer gemeinsamen Kreislinie annähern, derart, dass die einzelnen Seilstränge beziehungsweise deren Führungsrohre zwischen dem Ankerkörper (3) und der Austrittsöffnung (7) von einem hexagonalen Grundmuster zu einem angenähert kreisförmigen Grundmuster konvergieren.

2. Vorrichtung nach Anspruch 1, **dadurch gekennzeichnet, dass** die Führungsrohre aus einem Kunststoffmaterial, insbesondere aus einem Polymer, insbesondere aus einem Elastomeric Polymer und/oder einem Thermoplastic Polymer bestehen.

3. Vorrichtung nach Anspruch 1 oder 2, **dadurch gekennzeichnet, dass** die Führungsrohre im Bereich der Austrittsöffnung (7) eine Wandstärke von 2mm bis 10mm aufweisen.

4. Vorrichtung nach einem der Ansprüche 1 bis 3, **dadurch gekennzeichnet, dass** die Führungsrohre eine Elastizität aufweisen, welche unter Belastung durch die Seilstränge eine Verformung von zumindest 20% der Wandstärke erlaubt.

5. Vorrichtung nach einem der Ansprüche 1 bis 4, **dadurch gekennzeichnet, dass** der elastische Wandabschnitt (11) eine Länge von wenigstens 80mm, vorzugsweise wenigstens 140mm aufweist.

6. Vorrichtung nach einem der Ansprüche 1 bis 5, **dadurch gekennzeichnet, dass** die Führungsrohre eine hohlzylindrische Innenwand (13) aufweisen.

7. Vorrichtung nach einem der Ansprüche 1 bis 6, **dadurch gekennzeichnet, dass** die Führungsrohre wenigstens teilweise eine strukturierte Aussenwand (14), insbesondere eine in Längsrichtung gewellte Aussenwand aufweisen.

8. Vorrichtung nach einem der Ansprüche 1 bis 7, **dadurch gekennzeichnet, dass** jedes Führungsrohr aus mehreren zusammengesteckten Einzelabschnitten (15) besteht.

9. Vorrichtung nach einem der Ansprüche 1 bis 8, **dadurch gekennzeichnet, dass** im Sockelrohr (6) zwischen dem Ankerkörper (3) und der Führungsscheibe (8) wenigstens eine weitere mit Öffnungen (27) versehene Zusatzscheibe (16) gehalten ist.

10. Vorrichtung nach einem der Ansprüche 1 bis 9, **dadurch gekennzeichnet, dass** der Ankerkörper (3) ein Aussengewinde (17) aufweist, auf dem eine Mutter (18) zur Anlage an ein Bauwerk (19) aufgeschraubt ist.

11. Vorrichtung nach einem der Ansprüche 1 bis 10, **dadurch gekennzeichnet, dass** der Ankerkörper (3) zur Anlage an ein Bauwerk (19) einstückig mit einer Anlagefläche ausgebildet ist.

12. Vorrichtung nach einem der Ansprüche 1 bis 11, **dadurch gekennzeichnet, dass** die Führungsrohre (10) zwischen dem Ankerkörper (3) und der Führungsscheibe (8) konvergieren und um die Längsmittelachse (12) helixartig verwunden sind.

13. Vorrichtung nach einem der Ansprüche 1 bis 12, **dadurch gekennzeichnet, dass** die Zwischenräume zwischen den Führungsrohren (10) im Sockelrohr (6) wenigstens teilweise mit einem vorzugsweise formsteifen Füllmaterial (22) ausgefüllt sind.

14. Vorrichtung nach Anspruch 13, **dadurch gekennzeichnet, dass** die Zwischenräume derart ausgefüllt sind, dass das Füllmaterial, das Ende des Sockelrohrs (6) und die Enden der Führungsrohre (10) bündig auf einer gemeinsamen Abschlussebene liegen.

15. Anordnung zur Verankerung eines Seilbündels (2) mit einer Vorrichtung nach einem der Ansprüche 1 bis 14 und mit einer Mehrzahl von Seilsträngen (1, 1', 1"), deren Enden im Ankerkörper (3) verankert sind.

16. Anordnung nach Anspruch 15, **dadurch gekennzeichnet, dass** im Abstand zur Austrittsöffnung (7) ein Ablenkmittel (23) angeordnet ist, an dem die Seilstränge (1, 1', 1") zu einem kompakten Seilbündel (2) zusammengefasst sind.

## Claims

1. Apparatus for anchoring a plurality of cable strands (1, 1', 1") of a cable bundle (2), having an anchor body (3), which has openings (4) passing through it for the purpose of accommodating each individual cable strand, wherein the cable strands can be anchored by anchoring means (5), and having a holder tube (6), which is connected to the anchor body and has an exit opening (7), wherein guide tubes (10) extend between the openings (4) of the anchor body (3) and the exit opening, it being possible for a respective cable strand to be guided in said guide tubes, and wherein the guide tubes (10), at least in the region of the exit opening (7), have a wall portion (11) which is designed to be of such an elastic nature that the cable strands guided therein can be deflected, in particular can be made to converge towards a longitudinal centre axis (12) of the holder tube (6), **characterized in that** the centres of at least those openings (4) in the anchor body (3) which are outermost, as seen in relation to the longitudinal centre axis, are arranged on a regular hexagon,
**in that** at least one guide disc (8) provided with openings (9) is retained in the holder tube (6), at a distance from the anchor body (3), wherein the guide tubes (10) extend through said openings, and **in that** the distance (d2) between the centres of the openings (9) in the guide disc (8) is smaller than the distance (d1) between the centres of the openings (4) on the anchor body (3), wherein at least the centres of all the outer openings approximate a common circular line,
such that the individual cable strands or the guide tubes thereof converge, between the anchor body (3) and the exit opening (7), from a hexagonal basic pattern to a more or less circular basic pattern.

2. Apparatus according to Claim 1, **characterized in that** the guide tubes consist of a plastics material, in particular of a polymer, in particular of an elastomeric polymer and/or a thermoplastic polymer.

3. Apparatus according to Claim 1 or 2, **characterized in that** the guide tubes, in the region of the exit opening (7), have a wall thickness of 2 mm to 10 mm.

4. Apparatus according to one of Claims 1 to 3, **characterized in that** the guide tubes have an elasticity which, when subjected to loading by the cable strands, allows deformation of at least 20% of the wall thickness.

5. Apparatus according to one of Claims 1 to 4, **characterized in that** the elastic wall portion (11) has a length of at least 80 mm, preferably at least 140 mm.

6. Apparatus according to one of Claims 1 to 5, **characterized in that** the guide tubes have a hollow-cylindrical inner wall (13).

7. Apparatus according to one of Claims 1 to 6, **characterized in that** the guide tubes, at least in part, have a structured outer wall (14), in particular a longitudinally corrugated outer wall.

8. Apparatus according to one of Claims 1 to 7, **characterized in that** each guide tube comprises a plurality of plugged-together individual portions (15).

9. Apparatus according to one of Claims 1 to 8, **characterized in that** the holder tube (6) has retained in it, between the anchor body (3) and the guide disc (8), at least one further, additional disc (16) provided with openings (27).

10. Apparatus according to one of Claims 1 to 9, **characterized in that** the anchor body (3) has an external thread (17), on which is screwed a nut (18) for butting against a structure (19).

11. Apparatus according to one of Claims 1 to 10, **characterized in that** the anchor body (3), for butting against a structure (19), is formed integrally with an abutment surface.

12. Apparatus according to one of Claims 1 to 11, **characterized in that** the guide tubes (10) converge, and are twisted helically about the longitudinal centre axis (12), between the anchor body (3) and the guide disc (8).

13. Apparatus according to one of Claims 1 to 12, **characterized in that** the interspaces between the guide tubes (10) in the holder tube (6) are filled, at least in part, with a preferably inherently stable filling material (22).

14. Apparatus according to Claim 13, **characterized in that** the interspaces are filled such that the filling material, the end of the holder tube (6) and the ends of the guide tubes (10) are situated flush on a common termination plane.

15. Arrangement for anchoring a cable bundle (2), having an apparatus according to one of Claims 1 to 14 and having a plurality of cable strands (1, 1', 1"), of which the ends are anchored in the anchor body (3).

16. Arrangement according to Claim 15, **characterized in that** a deflecting means (23), at which the cable strands (1, 1', 1") are combined to form a compact cable bundle (2), is arranged at a distance from the exit opening (7).

## Revendications

1. Dispositif pour ancrer une pluralité de brins de câble (1, 1', 1") d'un faisceau de câble (2), avec un corps d'ancrage (3), qui est percé par des ouvertures (4) destinées à recevoir chaque brin de câble individuel, dans lequel les brins de câble peuvent être ancrés par des moyens d'ancrage (5), ainsi qu'avec un tube de socle (6) assemblé au corps d'ancrage et pourvu d'une ouverture de sortie (7), dans lequel des tubes de guidage (10) s'étendent entre les ouvertures (4) du corps d'ancrage (3) et l'ouverture de sortie, dans lesquels un brin de câble peut respectivement être guidé, et dans lequel les tubes de guidage (10) présentent, au moins dans la région de l'ouverture de sortie (7), une partie de paroi (11) qui est réalisée sous forme élastique, de telle manière que les brins de câble guidés dans celle-ci puissent être déviés, en particulier converger vers un axe central longitudinal (12) du tube de socle (6)., **caractérisé en ce que** les centres au moins des ouvertures (4) dans le corps d'ancrage (3) les plus extérieures par rapport à l'axe central longitudinal sont disposés sur un hexagone régulier, **en ce qu'**au moins un disque de guidage (8) pourvu d'ouvertures (9) est maintenu dans le tube de socle (6) à distance du corps d'ancrage (3)., les tubes de guidage (10) s'étendant à travers ces ouvertures, et **en ce que** la distance (d2) entre les centres des ouvertures (9) sur le disque de guidage (8) est plus petite que la distance (d1) entre les centres des ouvertures (4) sur le corps d'ancrage (3), au moins les centres de toutes les ouvertures extérieures formant approximativement une ligne circulaire commune, de telle manière que les brins de câble individuels ou leurs tubes de guidage convergent, entre le corps d'ancrage (3) et l'ouverture de sortie (7), d'un motif de base hexagonal à un motif de base approximativement circulaire.

2. Dispositif selon la revendication 1, **caractérisé en ce que** les tubes de guidage sont constitués d'un matériau de matière plastique, en particulier d'un polymère, en particulier d'un polymère élastomère et/ou d'un polymère thermoplastique.

3. Dispositif selon la revendication 1 ou 2, **caractérisé en ce que** les tubes de guidage présentent dans la région de l'ouverture de sortie (7) une épaisseur de paroi de 2 min à 10 mm.

4. Dispositif selon l'une quelconque des revendications 1 à 3, **caractérisé en ce que** les tubes de guidage présentent une élasticité, qui permet, sous une mise en charge par les brins de câble, une déformation d'au moins 20 % de l'épaisseur de paroi.

5. Dispositif selon l'une quelconque des revendications 1 à 4, **caractérisé en ce que** la partie de paroi élastique (11) présente une longueur d'au moins 80 mm, de préférence d'au moins 140 mm.

6. Dispositif selon l'une quelconque des revendications 1 à 5, **caractérisé en ce que** les tubes de guidage présentent une paroi intérieure cylindrique creuse (13).

7. Dispositif selon l'une quelconque des revendications 1 à 6, **caractérisé en ce que** les tubes de guidage présentent au moins partiellement une paroi extérieure structurée (14), en particulier une paroi extérieure ondulée en direction longitudinale.

8. Dispositif selon l'une quelconque des revendications 1 à 7, **caractérisé en ce que** chaque tube de guidage se compose de plusieurs sections individuelles (15) emboîtées l'une dans l'autre.

9. Dispositif selon l'une quelconque des revendications 1 à 8, **caractérisé en ce qu'**au moins un autre disque additionnel (16) pourvu d'ouvertures (27) est maintenu dans le tube de socle (6) entre le corps d'ancrage (3) et le disque de guidage (8).

10. Dispositif selon l'une quelconque des revendications 1 à 9, **caractérisé en ce que** le corps d'ancrage (3) présente un filet extérieur (17), sur lequel un écrou (18) est vissé en vue de l'appui sur une construction (19).

11. Dispositif selon l'une quelconque des revendications 1 à 10, **caractérisé en ce que** le corps d'ancrage (3) est réalisé en une seule pièce avec une face d'appui en vue de l'appui sur une construction (19).

12. Dispositif selon l'une quelconque des revendications 1 à 11, **caractérisé en ce que** les tubes de guidage (10) convergent entre le corps d'ancrage (3) et le disque de guidage (8) et sont torsadés en hélice autour de l'axe central longitudinal (12).

13. Dispositif selon l'une quelconque des revendications 1 à 12, **caractérisé en ce que** les espaces intermédiaires entre les tubes de guidage (10) dans le tube de socle (6) sont remplis au moins partiellement avec un matériau de remplissage (22) de préférence indéformable.

14. Dispositif selon la revendication 13, **caractérisé en ce que** les espaces intermédiaires sont remplis de telle manière que le matériau de remplissage, l'extrémité du tube de socle (6) et les extrémités des tubes de guidage (10) soient affleurés sur un plan d'extrémité commun.

15. Agencement pour l'ancrage d'un faisceau de câble (2) avec un dispositif selon l'une quelconque des revendications 1 à 14 et avec une pluralité de brins de câble (1, 1', 1"), dont les extrémités sont ancrées dans le corps d'ancrage (3).

16. Agencement selon la revendication 15, **caractérisé en ce qu'**un moyen de déviation (23) est disposé à distance de l'ouverture de sortie (7), auquel les brins de câble (1, 1', 1") sont rassemblés en un faisceau de câble compact (2).
